# EUROPÄISCHE PATENTSCHRIFT

(11) **EP 2 246 469 B1**
(45) Veröffentlichungstag und Bekanntmachung des Hinweises auf die Patenterteilung: **11.07.2012**
(21) Anmeldenummer: 10001572.6
(22) Anmeldetag: 16.02.2010
(51) Int. Cl.: D06F 35/00, D06F 39/08, D06F 39/04

(54) **Verfahren zum Betrieb einer Waschmaschine und Waschmaschine mit Zirkulationspumpe und Schleuderphase**
Method for operating a washing machine and washing machine with circulation pump and spinning phase
Procédé de functionnement d'un lave-linge et lave-linge doté d'une pompe à circulation et d'une phase d'essorage

(43) Veröffentlichungstag der Anmeldung: 03.11.2010
(73) Patentinhaber: V-Zug AG, 6301 Zug (CH)
(72) Erfinder: Werner, Juerg, 8908 Hedingen (CH); Dober, Ernst, 6036 Dierikon (CH)
(74) Vertreter: Sutter, Kurt

(56) Entgegenhaltungen:
- EP-A1- 0 464 776
- EP-A1- 0 610 876
- EP-A1- 0 778 367
- EP-A1- 1 619 284
- EP-A2- 0 146 719
- EP-A2- 0 224 776
- EP-A2- 1 087 051
- US-A- 3 388 410
- US-A- 4 987 627
- US-A- 5 191 669

## Beschreibung

### Gebiet der Erfindung

Die Erfindung betrifft eine Waschmaschine sowie ein Verfahren zum Betrieb einer Waschmaschine gemäss Oberbegriff der unabhängigen Ansprüche.

### Hintergrund

Waschmaschinen sind in der Regel mit einer drehbaren Trommel zur Aufnahme von Wäsche ausgestattet. Diese ist in einem wasserdichten Bottich angeordnet.

Es ist z.B. aus EP 1 386 996 bekannt, Waschmaschinen mit einer Zirkulationspumpe auszugestalten, um Wasser aus dem Bodenbereich des Bottichs über eine Zirkulationsleitung und eine Düse in den Deckenbereich des Bottichs zu fördern. Derartige Anordnungen erlauben ein gleichmässigeres Benetzen der Wäsche.

Auch das Dokument EP 0 224 776 A2, welches als nächstliegender Stand der Technik angesehen wird, offenbart die Verwendung einer Zirkulationspumpe in einer Waschmaschine.

Um Wäsche zu waschen, wird in einem Waschgang die Trommel mindestens zeitweise mit einer vorgegebenen Geschwindigkeit gedreht. Dadurch kann die Waschleistung erhöht werden.

### Darstellung der Erfindung

Aufgabe der vorliegenden Erfindung ist es, eine Möglichkeit bereitzustellen, den Wasser- und Energieverbrauch einer Waschmaschine zu senken.

Diese Aufgabe wird vom Gegenstand der unabhängigen Ansprüche gelöst.

Anspruchsgemäss wird die Trommel, wie bei bekannten Lösungen, im Waschgang mindestens zeitweise mit einer ersten Geschwindigkeit gedreht. Im Waschgang ist nun mindestens eine Schleuderphase vorgesehen, während der die Trommel mit einer zweiten Geschwindigkeit gedreht, wird, die höher als die erste Geschwindigkeit ist, um Wasser aus der Wäsche auszutreiben und in den Ablaufbereich der Trommel zu bringen. Dabei wird also dank der wirkenden Zentrifugalkräfte Wasser aus der Wäsche ausgedrückt, wodurch sich die Wassermenge im Ablaufbereich erhöht. Um das ausgetriebene Wasser wieder zur Wäsche zurückzuführen, wird die Zirkulationspumpe in Betrieb genommen.

Durch dieses Vorgehen werden zwei Effekte erzielt:
- Zum einen wird die Waschwirkung erhöht und/oder die Waschzeit reduziert, d.h. die Waschleistung wird verbessert, da durch die Schleuderphase der Wasseraustausch an der Oberfläche und im Innern der Wäsche gegenüber einem konventionellen Verfahren verbessert wird.
- Zum anderen ermöglicht das Vorgehen eine Reduktion der benötigten Wassermenge. Bei konventionellen Geräten muss so viel Wasser in die Maschine eingefüllt werden, dass, selbst wenn die Wäsche mit Wasser vollgesogen ist, eine ausreichende Wassermenge im Ablaufbereich und/oder der Zirkulationsleitung vorhanden ist, um die dort angeordnete Heizung zu überdecken. Dank der Schleuderphase kann der Wasserpegel im Ablaufbereich gezielt nur dann erhöht werden, wenn dort viel Wasser benötigt wird. Das hierzu benötigte Wasser wird der Wäsche entzogen.

Anspruchsgemäss ist im Ablaufbereich, bei der Zirkulationspumpe und/oder bei der Zirkulationsleitung eine Heizung angeordnet. Zum Heizen des Wassers im Bottich wird der Wasserpegel im Ablaufbereich mittels der Schleuderphase zunächst erhöht und dann wird die Heizung eingeschaltet. Dadurch wird der Wasserpegel dann erhöht, wenn zum Heizen mehr Wasser im Ablaufbereich und/oder Zirkulationssystem benötigt wird.

Vorzugsweise wird für mindestens eine Reinigungsphase die zugeführte Wassermenge so bemessen, dass, wenn die Wäsche mit Wasser gesättigt ist, ohne vorangehende Schleuderphase nicht ausreichend Wasser in Bottich, Pumpe und Zirkulationsleitung vorhanden ist, um das Wasser zu Heizen und/oder das Wasser über die Zirkulationspumpe zu zirkulieren. Durch diese Massnahme kann die Wassermenge weiter reduziert werden.

Anspruchsgemäss wird spätestens nach dem Heizen das Wasser über die Zirkulationspumpe umgepumpt, wodurch mindestens ein Teil des Wassers wieder in der Wäsche gebunden wird, d.h. von der Wäsche zurückgehalten wird, z.B. durch Kapillarkräfte oder in Falten und dergleichen der Wäsche. Dadurch sinkt der Wasserpegel im Ablaufbereich ab. Der Wasserpegel Sinkt dabei soweit ab, dass er unter die Oberseite der Heizung absinkt. Dies ist bei einer konventionellen Waschmaschine nicht möglich, da dort sichergestellt werden muss, dass die Heizung immer mit Wasser bedeckt ist.

Weiter wird für mindestens eine Reinigungsphase die zugeführte Wassermenge so bemessen, dass, wenn die Wäsche mit Wasser gesättigt ist, ohne vorangehende Schleuderphase, die Unterseite der Trommel oberhalb des Wasserpegels des im Bodenbereich der Trommel liegenden Wassers liegt. Mit anderen Worten taucht in diesem Fall die Trommel nicht in das im Bottich stehende Wasser ein. Durch diese Massnahme werden Reibungsverluste beim Drehen der Trommel, z.B. im Rahmen eines konventionellen Reversierprozesses, reduziert.

Erst wenn wieder zum Umpumpen oder Heizen mehr Wasser benötigt wird, kann eine Schleuderphase eingelegt werden, damit sich die Wassermenge im Ablaufbereich bzw. in der Zirkulationspumpe und der Zirkulationsleitung wieder erhöht.

Die Erfindung erlaubt es auch, den Waschmittelverbrauch zu reduzieren, indem zum Erreichen der gleichen Waschmittelkonzentration dank der reduzierten Wassermenge auch weniger Waschmittel benötigt wird.

Die Erfindung kann als Verfahren formuliert werden, aber auch als Waschmaschine, deren Steuerung zur Durchführung eines solchen Verfahrens ausgestaltet ist. Insbesondere können die Ansprüche sowohl als Vorrichtungs- als auch als Verfahrensansprüche formuliert sein.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen schematischen Schnitt durch die relevanten Komponenten einer Waschmaschine und
Fig. 2 den Schnitt nach Fig. 1 mit Wäsche in der Trommel und mit Beispielen für den Wasserpegel während der einzelnen Betriebsphasen.

### Wege zur Ausführung der Erfindung

### Ausgestaltung der Waschmaschine

Die Waschmaschine nach Fig. 1 besitzt eine im Wesentlichen zylindrische Trommel 1 zur Aufnahme der Wäsche. Die Trommel 1 ist in einem Bottich 2 (Laugenbehälter) angeordnet, welcher ebenfalls im Wesentlichen zylindrisch ist. Die Trommel kann zur Drehung angetrieben werden, im vorliegenden Beispiel um eine horizontale Drehachse. Der Bottich ist stationär. Zum Mitnehmen der Wäsche können an der Innenseite der Trommel in bekannter Weise Mitnehmer 4 angeordnet sein. Die Mantelfläche der Trommel ist vorzugsweise gelocht, damit Wasser durch sie hindurch treten kann, während die Wände des Bottichs wasserdicht sind.

Unter dem Begriff "Wasser" ist dabei auch die Waschlauge zu verstehen, die zum Waschen der Wäsche verwendet wird.

Am Boden des Bottichs 2 ist ein Ablaufbereich 6 vorgesehen, der die tiefste Stelle des Bottichs bildet und in welchem sich das Wasser ansammelt. Vom Ablaufbereich kann das Wasser einerseits über eine Ablaufpumpe 7 aus der Waschmaschine abgeführt werden, und andererseits über eine Zirkulationspumpe 8 und eine Zirkulationsleitung 9 wieder zurück in einen Deckenbereich 10 des Bottichs geführt werden. Der Begriff "Deckenbereich" ist dabei breit zu verstehen und bezeichnet einen Bereich in der oberen Hälfte des Bottichs 2. Der genaue Ort der Mündung der Zirkulationsleitung ist im vorliegenden Zusammenhang nur von untergeordneter Bedeutung. Es können auch mehrere Mündungen an unterschiedlichen Orten vorgesehen sein. Wichtig ist, dass mit dem aus den Mündungen austretenden Wasser die Wäsche in der Trommel gut benetzt werden kann. Ein Beispiel für eine geeignete Einspritzdüse ist in EP 1 700 943 offenbart. Bei Verwendung einer Trommel 1 mit horizontaler Drehachse, welche gegen die Türe hin offen ist, wird das Wasser vorzugsweise von der Türe her in die Trommel 1 eingespritzt.

Wie aus Fig. 1 weiter ersichtlich, ist im Ablaufbereich 6 eine Heizung 12 vorgesehen. Dabei kann es sich z.B. um eine elektrische Widerstandsheizung handeln. Denkbar ist jedoch auch, dass die Heizung zumindest teilweise vom Kondensator einer Wärmepumpe gebildet wird.

Alternativ oder zusätzlich zur Anordnung der Heizung 12 im Ablaufbereich 6 kann die Heizung auch bei der Zirkulationspumpe 8 und/oder bei der Zirkulationsleitung 9 angeordnet werden.

Weiter umfasst das Gerät eine Steuerung 14, welche dazu ausgestaltet ist, das Gerät mit den im Folgenden beschriebenen Verfahrensschritten zu steuern.

### Waschverfahren

Vor Beginn eines Waschgangs wird die Wäsche 15, wie in Fig. 2 dargestellt, in die Trommel 1 eingefüllt.

Sodann wird über ein nicht dargestelltes Wasserzufuhrsystem Wasser in den Bottich 2 eingebracht. Vorzugsweise erfolgt dies so, dass die Wäsche mit dem in den Bottich 2 eintretenden Wasser direkt beregnet wird. Denkbar ist es jedoch auch, dass das Wasser irgendwo in den Bottich 2 eingebracht wird und über den Ablaufbereich 6 zur Zirkulationspumpe 8 gelangt. Die Zirkulationspumpe 8 wird in Betrieb gesetzt, um die Wäsche über die Zirkulationspumpe 9 zu beregnen.

Auf diese Weise wird Wasser in die Wäsche eingebracht. Gleichzeitig wird die Trommel 1 mit einer ersten, geringen Geschwindigkeit dauernd oder intervallweise rotiert, z.B. indem sie reversiert wird, um die Wäsche zu durchmischen und allseitig zu benetzen. Dabei nimmt die Wäsche, wie eingangs erwähnt, eine grosse Menge Wasser auf. Das Wasser ist in den Fasern, an der Oberfläche und in Falten oder dergleichen mehr oder weniger stark gebunden, d.h. es wird an einem spontanen oder zumindest raschen Abfliessen aus der Wäsche gehindert.

Die Wassermenge, welche dem Bottich bzw. der Wäsche zugeführt wird, ist vorzugsweise so bemessen, dass sie für einen Betrieb der Heizung 12 und/oder der Zirkulationspumpe 8 normalerweise nicht ausreicht, nämlich so lange die Wäsche mit Wasser gesättigt ist und die Trommel 1 lediglich mit der ersten, geringen Geschwindigkeit gedreht wird. Insbesondere ist die Heizung 12 in diesem Zustand nicht (oder zumindest nicht vollständig) von Wasser bedeckt und/oder die Pumpe 8 würde beim Umpumpen Luft ansaugen. Beispielsweise liegt dabei der Wasserpegel im Ablaufbereich auf der in Fig. 2 unter Bezugsziffer 17 eingezeichneten Höhe.

Soll nun die Heizung 12 und/oder die Zirkulationspumpe 8 in Betrieb genommen werden, ist zunächst eine Schleuderphase durchzuführen. Während dieser Schleuderphase wird die Trommel mit einer zweiten, höheren Geschwindigkeit gedreht, bei welcher eine grössere Wassermenge durch Zentrifugalkräfte aus der Wäsche ausgetrieben wird. Dadurch erhöht sich der Wasserpegel im Ablaufbereich 6 so weit, dass die Heizung 12 vollständig bedeckt ist und/oder ein einwandfreier Betrieb der Zirkulationspumpe gewährleistet wird. Beispielsweise erreicht der Wasserpegel dabei die in Fig. 2 unter Bezugsziffer 18 eingezeichnete Höhe.

Vorteilhaft beträgt die erste Geschwindigkeit der Trommel weniger als 55 Umdrehungen pro Minute, z.B. 30, während die zweite Geschwindigkeit zwischen 60 und 120, insbesondere 80, Umdrehungen pro Minute beträgt. Die zweite Geschwindigkeit sollte so bemessen sein, dass die von der Wäsche gebundene Wassermenge zumindest einige Liter weniger beträgt als beim Drehen mit der ersten Geschwindigkeit. Gleichzeitig sollte die zweite Geschwindigkeit auch nicht zu hoch sein, so dass empfindliche Wäsche geschont wird und Unwuchtprobleme an der Trommel vermieden werden können.

Sobald der Wasserpegel im Ablaufbereich 6 ausreichend angestiegen ist, kann die Heizung 12 in Betrieb genommen werden, um das Wasser zu erwärmen. Zusätzlich kann die Zirkulationspumpe 8 betrieben werden.

Um den Wasserpegel im Ablaufbereich zu überwachen, kann z.B. ein Wasserpegeldetektor 19 vorgesehen sein, welcher meldet, wenn der Wasserpegel eine ausreichende Höhe erreicht hat, um ein Heizen und/oder ein Umpumpen zu erlauben. Der Wasserpegeldetektor 19 kann z.B. als Drucksensor ausgestaltet sein, so dass mehrere unterschiedliche Wasserpegel voneinander unterschieden werden können. Insbesondere ist es von Vorteil, wenn mit dem Wasserpegeldetektor 19 detektiert werden kann, ob der Wasserpegel unter einer ersten, tieferen Höhe 17 liegt oder ob der Wasserpegel über einen zweiten, höheren Höhe 18 liegt

Konkret kann ein Waschgang beispielsweise wie folgt aussehen:
1) Zunächst wird eine vordefinierte Menge Frischwasser eingefüllt. Hierzu sind Zuführmittel vorgesehen, welche von der Steuerung 14 entsprechend gesteuert werden können. Die Trommel wird dabei mit der ersten, tieferen Geschwindigkeit rotiert. Die Wäsche wird benetzt.
2) Nun wird eine Schleuderphase mit der zweiten, höheren Geschwindigkeit durchgeführt und es wird mit dem Wasserpegeldetektor gemessen, ob das Wasser innert vorgegebener Zeit von z.B. einer Minute den Wasserpegel 18 erreicht hat. Erreicht das Wasser z.B. aufgrund hoher Beladung der Trommel mit sehr saugfähiger Wäsche den Wasserpegel 18 nicht, so wird zusätzlich Frischwasser zugegeben, bis der Wasserpegel 18 erreicht wird.
3) Ist der Wasserpegel 18 erreicht, wird die Heizung 12 in Betrieb gesetzt. Nun kann in unterschiedlicher Weise weitergefahren werden, siehe folgende Varianten 3a, 3b, 3c:
   3a) Die Zirkulationspumpe 8 bleibt noch abgeschaltet, bis das Wasser eine gewisse Temperatur erreicht hat, und gleichzeitig kann die Trommel 1 wieder mit der ersten, langsameren Geschwindigkeit gedreht (oder gar nicht gedreht) werden. Wenn das Wasser eine vorgegebene Temperatur erreicht hat, wird die Heizung abgeschaltet. Die Zirkulationspumpe 8 wird in Betrieb genommen und fördert wieder Wasser in die Wäsche. Dadurch sinkt der Wasserpegel im Ablaufbereich 6 z.B. wieder auf den Pegel 17 ab. Dies kann z.B. mit dem Wasserpegeldetektor 19 festgestellt werden. Dann wird die Pumpe wieder abgeschaltet. Der Wasserpegeldetektor 19 kann zu diesem Zweck auch von einem "Schnorcheldetektor" gebildet werden, welcher anzeigt, ob die Zirkulationspumpe 8 Luft ansaugt.
   3b) Die Zirkulationspumpe 8 wird eingeschaltet, während die Heizung 12 noch in Betrieb ist. Dadurch kann das Wasser während dem Heizen bewegt werden. In diesem Fall wird das Wasser über die Zirkulationsleitung 9 in die Wäsche gefördert. Damit nun der Wasserpegel nicht bis zur Höhe der Heizung 12 absinkt, muss gleichzeitig die Trommel weiter mit der zweiten, höheren Geschwindigkeit betrieben werden.
   3c) Die Zirkulationspumpe 8 wird eingeschaltet, während die Heizung 12 noch in Betrieb ist, die Waschmaschine ist jedoch so ausgestaltet, dass das Wasser von der Zirkulationspumpe 8 wahlweise in die Trommel 1 oder unter Umgehung der Trommel 1 wieder direkt zurück in den Ablaufbereich 6 gefördert werden kann. Hierzu kann beispielsweise in der Zirkulationsleitung 9 ein Umschaltventil 22 vorgesehen sein, mit welchem das Wasser von der Zirkulationspumpe 8 entweder in den Deckenbereich des Bottichs 1 oder ohne Berührung der Trommel 1 wieder zurück in den Ablaufbereich 6 gefördert werden kann.

Bei Bedarf können die Zyklen 2) und 3) repetiert werden, und zwar mit oder ohne Inbetriebsetzen der Heizung 12. Wie eingangs erwähnt, kann eine Zwischenschleuderphase auch dann sinnvoll sein, wenn nicht geheizt wird, da durch die Schleuderphase der Wasseraustausch an der Oberfläche und im Innern der Wäsche verbessert wird.

Nach Abschluss der Reinigung wird das Wasser abgelassen, indem die Ablaufpumpe 7 in Betrieb gesetzt wird. Um das Wasser aus der Wäsche auszutreiben, kann die Wäsche dabei wiederum geschleudert werden. Danach kann optional die Wäsche z.B. mit Frischwasser nochmals gespült werden, wonach auch das Spülwasser abgepumpt wird. Das Verfahren kann, soweit der Benutzer dies wünscht, mit einer Schleuderphase mit hoher Drehzahl (z.B. bei mehreren 100 Umdrehungen pro Minute) beendet werden.

### Bemerkungen

Wie eingangs erwähnt, liegt die Unterseite der Trommel 1, zumindest wenn die Wäsche mit Wasser gesättigt ist, vorteilhaft oberhalb des Bottich-Wasserpegels. Dadurch werden Reibungsverluste reduziert.

Wird eine Schleuderphase durchgeführt, steigt der Wasserpegel an. Vorzugsweise liegt er aber auch dann noch unterhalb der Unterseite der Trommel, so dass die Reibungsverluste klein bleiben.

Die Schleuderphase wird vorzugsweise so lange durchgeführt, bis der Wasserpegel im Ablaufbereich über eine Obergrenze (z.B. Höhe 18) ansteigt.

Das Wasser wird vom Ablaufbereich 12 mit der Zirkulationspumpe 8 und der Zirkulationsleitung 9 direkt wieder zurück in den Bottich 1 geführt, d.h. ohne Zwischenlagerung des Wassers in einem Zwischentank oder dergleichen, wo das Wasser nochmals ruhen würde, so dass die im Zirkulationssystem stehende, unbenutzte Wassermenge möglichst klein ist.

Die Erfindung erlaubt es, die benötigte Wassermenge und somit auch die benötigte Heizenergie wesentlich zu senken. Benötigt ein konventionelles Gerät für 8 kg Wäsche z.B. 20 Liter Wasser, so kann diese Menge mit den oben beschriebenen Massnahmen auf z.B. 16 Liter reduziert werden.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Verfahren zum Betrieb einer Waschmaschine, wobei die Waschmaschine aufweist
eine drehbare Trommel (1) zur Aufnahme von Wäsche,
einen Bottich (2), in welchem die Trommel (1) angeordnet ist,
eine Zirkulationspumpe (8) zum Umpumpen von Wasser aus einem Ablaufbereich (6) des Bottichs (2) über eine Zirkulationsleitung (9) zurück in den Bottich (2),
wobei in einem Waschgang die Trommel (1) mindestens zeitweise mit einer ersten Geschwindigkeit gedreht wird,
und die Trommel (1) in dem Washgang in einer Schleuderphase mit einer zweiten Geschwindigkeit gedreht wird, welche höher als die erste Geschwindigkeit ist, um Wasser aus der Wäsche auszutreiben und in den Ablaufbereich (6) zu bringen,
und die Zirkulationspumpe (8) in Betrieb genommen wird um ausgetriebenes Wasser über die Zirkulationsleitung (9) zurück zur Wäsche zu führen,
**dadurch gekennzeichnet, dass** im Ablaufbereich (6), bei der Zirkulationspumpe (8) und/oder bei der Zirkulationsleitung (9) eine Heizung (12) angeordnet ist,
wobei vor dem Heizen des Wassers ein Wasserpegel im Ablaufbereich (6) mittels der Schleuderphase erhöht und dann die Heizung (12) eingeschaltet wird, und wobei der Wasserpegel so lange erhöht wird, bis zumindest die Heizung (12) von Wasser bedeckt ist,
und wobei spätestens nach dem Heizen das Wasser über die Zirkulationspumpe (8) umgepumpt wird und mindestens ein Teil des Wassers **dadurch** wieder in der Wäsche gebunden wird, so dass der Wasserpegel im Ablaufbereich (6) bis mindestens unter die Oberseite der Heizung (12) absinkt.

2. Verfahren nach Anspruch 1, wobei eine zugeführte Wassermenge so bemessen ist, dass, wenn die Wäsche mit Wasser gesättigt ist, ohne vorangehende Schleuderphase nicht ausreichend Wasser zum Heizen des Wassers, und/oder zum Zirkulieren des Wassers über die Zirkulationspumpe (8), vorhanden ist.

3. Verfahren nach einem der vorangehenden Ansprüche, wobei eine zugeführte Wassermenge so bemessen ist, dass, wenn die Wäsche mit Wasser gesättigt ist, zumindest ohne vorangehende Schleuderphase eine Unterseite der Trommel (1) immer oberhalb eines Wasserpegels des Wassers im Bottich (2) liegt.

4. Verfahren nach einem der vorangehenden Ansprüche, wobei eine Drehzahl der Trommel (1) bei der zweiten Geschwindigkeit zwischen 60 und 120 Umdrehungen pro Minute liegt, insbesondere bei ca. 80 Umdrehungen pro Minute,
und wobei eine Drehzahl der Trommel (1) bei der ersten Geschwindigkeit weniger als 55 Umdrehungen pro Minute beträgt.

5. Verfahren nach einem der vorangehenden Ansprüche, wobei das Wasser von der Zirkulationspumpe (8) über die Zirkulationsleitung (9) in einen Deckenbereich (10) des Bottichs (2) gefördert wird,
und insbesondere wobei die Trommel (1) eine horizontale Drehachse hat und zu einer Türe hin offen ist und das Wasser von der Türe her in die Trommel (1) eingespritzt wird.

6. Verfahren nach einem der vorangehenden Ansprüche, wobei im Ablaufbereich (6) der Wasserpegel gemessen wird, und wobei die Schleuderphase so lange durchgeführt wird, bis der Wasserpegel im Ablaufbereich über eine Obergrenze ansteigt.

7. Verfahren nach einem der vorangehenden Ansprüche, wobei im Ablaufbereich (6) der Wasserpegel gemessen wird, und wobei die Zirkulationspumpe (8) abgeschaltet wird, wenn der Wasserpegel im Ablaufbereich (6) unter eine Untergrenze absinkt.

8. Waschmaschine zur Durchführung des Verfahrens nach einem der vorangehenden Ansprüche umfassend
eine drehbare Trommel (1) zur Aufnahme von Wäsche,
einen Bottich (2), in welchem die Trommel (1) angeordnet ist,
eine Zirkulationspumpe (8) zum Umpumpen von Wasser aus einem Ablaufbereich (6) des Bottichs (2) über eine Zirkulationsleitung (9) zurück in den Bottich (2),
eine Heizung (12) im Ablaufbereich (6), bei der Zirkulationspumpe (8) und/oder bei der Zirkulationsleitung (9), und
eine Steuerung (14), welche dazu ausgestaltet ist, das Verfahren nach einem der vorangehenden Ansprüche durchzuführen.

9. Waschmaschine nach Anspruch 8, wobei die Zirkulationsleitung (9) in einem Deckenbereich des Bottichs (2) mündet.

10. Waschmaschine nach einem der Ansprüche 8 oder 9, wobei im Ablaufbereich (6) mindestens ein Wasserpegeldetektor (19) angeordnet ist, und insbesondere wobei mit dem Wasserpegeldetektor (19) detektierbar ist, ob der Wasserpegel unter einer ersten, tieferen Höhe liegt oder ob der Wasserpegel über einer zweiten, höheren Höhe liegt.

11. Waschmaschine nach einem der Ansprüche 8 bis 10, wobei sie so ausgestaltet ist, dass das Wasser von der Zirkulationspumpe (8) wahlweise in die Trommel (1) oder unter Umgehung der Trommel (1) zurück in den Ablaufbereich (6) des Bottichs (2) förderbar ist.

12. Waschmaschine nach einem der Ansprüche 8 bis 11, wobei das Wasser über die Zirkulationspumpe (8) und die Zirkulationsleitung (9) direkt ohne Zwischenlagerung des Wassers wieder zurück in den Bottich (2) führbar ist.

## Claims

1. A method for operating a washing machine, wherein the washing machine comprises
a rotatable drum (1) for acceptance of laundry,
a tub (2) in which the drum (1) is arranged,
a circulation pump (8) for circulating water from a drainage area (6) of the tub (2) through a circulation pipe (9) back into the tub (2),
wherein in a wash cycle the drum (1) is rotated at least temporarily with a first speed,
and in the wash cycle the drum (1) is in a spin phase rotated at a second speed which is higher than the first speed to expel water from the laundry and bring it into the drainage area (6),
and the circulation pump (8) is put into operation to deliver expelled water through the circulation pipe (9) back to the laundry,
**characterized in that** a heater (12) is arranged in the drainage area (6), near the circulation pump (8), and/or near the circulation pipe (9),
wherein prior to heating the water, a water level in the drainage area (6) is increased by means of the spin phase and then the heater (12) is turned on, and wherein the water level is increased until then at least the heater (12) is covered by water,
and wherein after the heating at the latest, the water is circulated via the circulation pump (8) and at least a part of the water is thus again bound in the laundry such that the water level in the drainage area (6) decreases at least below the top side of the heater (12).

2. The method of claim 1, wherein a supplied amount of water is dimensioned such that when the laundry is saturated with water, without a prior spin phase not enough water is present for heating the water and/or for circulating the water via the circulation pump (8).

3. The method of any of the preceding claims, wherein a supplied amount of water is dimensioned such that when the laundry is saturated with water, at least without a prior spin phase a bottom side of the drum (1) always lies above a water level of the water in the tub (2).

4. The method of any of the preceding claims, wherein a rotation speed of the tub (1) at the second speed is between 60 und 120 revolutions per minute, in particular at approximately 80 revolutions per minute,
and wherein a rotation speed of the drum (1) at the first speed is less than 55 revolutions per minute.

5. The method of any of the preceding claims, wherein the water is delivered by the circulation pump (8) through the circulation pipe (9) into a ceiling zone (10) of the tub (2),
and in particular wherein the tub (1) has a horizontal rotation axis and is open towards a door and the water is sprayed into the drum (1) directed from the door.

6. The method of any of the preceding claims, wherein in the drainage area (6) the water level is measured und wherein the spin phase is conducted until then the water level in the drainage area increases above an upper limit.

7. The method of any of the preceding claims, wherein in the drainage area (6) the water level is measured and wherein the circulation pump (8) is turned off when the water level in the drainage area (6) decreases below a lower limit.

8. A washing machine for carrying out the method of any of the preceding claims comprising
a rotatable drum (1) for acceptance of laundry,
a tub (2) in which the drum (1) is arranged,
a circulation pump (8) for circulating water from a drainage area (6) of the tub (2) through a circulation pipe (9) back into the tub (2),
a heater (12) in the drainage area (6), near the circulation pump (8) and/or near the circulation pipe (9), and
a control unit (14) which is structured to carry out the method of any of the preceding claims.

9. The washing machine of claim 8, wherein the circulation pipe (9) ends in a ceiling zone of the tub (2).

10. The washing machine of any of the claims 8 or 9, wherein at least one water level detector (19) is arranged in the drainage area (6), and in particular wherein it is detectable by means of the water level detector (19) whether the water level is below a first, lower level or whether the water level is above a second, higher level.

11. The washing machine of any of the claims 8 to 10, wherein it is structured such that the water from the circulation pump (8) is selectively deliverable into the drum (1) or bypassing the drum 1 back into the drainage area (6) of the tub (2).

12. The washing machine of any of the claims 8 to 11, wherein the water is guidable via the circulation pump (8) and the circulation pipe (9) directly into the tub (2) without intermediate storage of the water.

## Revendications

1. Procédé de fonctionnement d'un lave-linge, dans lequel le lave-linge présente
un tambour rotatif (1) pour la réception du linge, une cuve (2), dans laquelle le tambour (1) est disposé,
une pompe de circulation (8) pour le recyclage par pompage d'eau depuis une zone d'évacuation (6) de la cuve (2) par une conduite de circulation (9) de nouveau dans la cuve (2),
dans lequel dans un cycle de lavage, le tambour (1) tourne au moins temporairement à une première vitesse,
et le tambour (1) tourne dans le cycle de lavage dans une phase d'essorage à une seconde vitesse supérieure à la première vitesse afin d'expulser de l'eau du linge et de l'amener dans la zone d'évacuation (6),
et la pompe de circulation (8) est mise en service afin de guider de l'eau expulsée par la conduite de circulation (9) de nouveau vers le linge,
**caractérisé en ce qu'**un chauffage (12) est disposé dans la zone d'évacuation (6) près de la pompe de circulation (8) et/ou près de la conduite de circulation (9),
dans lequel avant le chauffage de l'eau, un niveau d'eau est augmenté dans la zone d'évacuation (6) à l'aide de la phase d'essorage et le chauffage (12) est activé, et dans lequel le niveau d'eau est augmenté jusqu'à ce qu'au moins le chauffage (12) soit couvert d'eau,
et dans lequel au plus tard après le chauffage, l'eau est recyclée par pompage via la pompe de circulation (8) et au moins une partie de l'eau est liée par là-même de nouveau dans le linge de sorte que le niveau d'eau diminue dans la zone d'évacuation (6) au moins jusque sous le côté supérieur du chauffage (12).

2. Procédé selon la revendication 1, dans lequel une quantité d'eau amenée est calculée de sorte que lorsque le linge est saturé d'eau, sans phase d'essorage précédente, de l'eau est insuffisamment présente pour le chauffage de l'eau et/ou pour la circulation de l'eau par la pompe de circulation (8).

3. Procédé selon l'une quelconque des revendications précédentes, dans lequel une quantité d'eau amenée est calculée de sorte que lorsque le linge est saturé d'eau, au moins sans phase d'essorage précédente, un côté inférieur du tambour (1) se trouve toujours au-dessus d'un niveau d'eau dans la cuve (2).

4. Procédé selon l'une quelconque des revendications précédentes, dans lequel une vitesse de rotation du tambour (1) à la seconde vitesse est comprise entre 60 et 120 tours par minute, en particulier s'élève à environ 80 tours par minute,
et dans lequel une vitesse de rotation du tambour (1) à la première vitesse est inférieure à 55 tours par minute.

5. Procédé selon l'une quelconque des revendications précédentes, dans lequel l'eau est transportée par la pompe de circulation (8) via la conduite de circulation (9) dans une zone de plafond (10) de la cuve (2),
et en particulier dans lequel le tambour (1) présente un axe de rotation horizontal et est ouvert vers une porte et l'eau est injectée depuis la porte dans le tambour (1).

6. Procédé selon l'une quelconque des revendications précédentes, dans lequel le niveau d'eau est mesuré dans la zone d'évacuation (6), et dans lequel la phase d'essorage est réalisée jusqu'à ce que le niveau d'eau monte dans la zone d'évacuation au-dessus d'une limite supérieure.

7. Procédé selon l'une quelconque des revendications précédentes, dans lequel le niveau d'eau est mesuré dans la zone d'évacuation (6), et dans lequel la pompe de circulation (8) est mise hors service si le niveau d'eau diminue dans la zone d'évacuation (6) sous une limite inférieure.

8. Lave-linge pour la réalisation du procédé selon l'une quelconque des revendications précédentes, comprenant
un tambour rotatif (1) pour la réception du linge,
une cuve (2), dans laquelle le tambour (1) est disposé,
une pompe de circulation (8) pour le recyclage par pompage d'eau depuis une zone d'évacuation (6) de la cuve (2) via une conduite d'évacuation (9) de nouveau dans la cuve (2),
un chauffage (12) dans la zone d'évacuation (6) près de la pompe de circulation (8) et/ou près de la conduite de circulation (9), et
une commande (14) configurée de sorte à réaliser le procédé selon l'une quelconque des revendications précédentes.

9. Lave-linge selon la revendication 8, dans lequel la conduite de circulation (9) débouche dans une zone de plafond de la cuve (2).

10. Lave-linge selon l'une quelconque des revendications 8 ou 9, dans lequel au moins un détecteur de niveau d'eau (19) est disposé dans la zone d'évacuation (6), et en particulier dans lequel le détecteur de niveau d'eau (19) peut détecter si le niveau d'eau se trouve sous un premier niveau plus bas ou si le niveau d'eau se trouve au-dessus d'un second niveau supérieur.

11. Lave-linge selon l'une quelconque des revendications 8 à 10, dans lequel il est configuré de sorte que l'eau peut être transportée par la pompe de circulation (8) au choix dans le tambour (1) ou en contournant le tambour (1) de nouveau dans la zone d'évacuation (6) de la cuve (2).

12. Lave-linge selon l'une quelconque des revendications 8 à 11, dans lequel l'eau peut être guidée de nouveau dans la cuve (2) par la pompe de circulation (8) et la conduite de circulation (9) directement sans être entreposée.
